# EUROPÄISCHE PATENTSCHRIFT

(11) **EP 0 854 497 B1**
(45) Veröffentlichungstag und Bekanntmachung des Hinweises auf die Patenterteilung: **03.07.2002**
(21) Anmeldenummer: 98100233.0
(22) Anmeldetag: 08.01.1998
(51) Int. Cl.: H01J 61/56, H01J 5/62

(54) **Kompakte Niederdruckentladungslampe**
Compact low pressure discharge lamp
Lampe compacte à décharge basse pression

(30) Priorität: 15.01.1997 DE 19701195
(43) Veröffentlichungstag der Anmeldung: 22.07.1998
(73) Patentinhaber: Patent-Treuhand-Gesellschaft für elektrische Glühlampen mbH, 81543 München (DE)
(72) Erfinder: Helbig, Peter, 89567 Sontheim (DE); Steiner, Hermann, 89542 Herbrechtingen (DE); Bernhard, Werner, 86316 Friedberg (DE)

(56) Entgegenhaltungen:
- EP-A- 0 179 473
- EP-A- 0 447 957
- EP-A- 0 452 743
- DE-A- 19 501 417
- DE-U- 9 206 294
- PATENT ABSTRACTS OF JAPAN vol. 009, no. 263 (E-351), 19. Oktober 1985 & JP 60 109165 A (MATSUSHITA DENSHI KOGYO KK), 14. Juni 1985

## Beschreibung

Die Erfindung betrifft eine kompakte Niederdruckentladungslampe bestehend aus einem Entladungsgefäß mit Elektroden und Stromzuführungen und einem aus Kappe, Gehäuse und Montageplatte mit Vorschaltanordnung zusammengesetzten Sockel, wobei die Montageplatte mit der Vorschaltanordnung im Inneren des Sockelgehäuses angebracht ist und Anschlüsse zur elektrischen Verbindung der Stromzuführungen mit der Montageplatte aufweist und die Stromzuführungen mit den elektrischen Anschlüssen der Montageplatte über jeweils ein elektrisch leitendes Federelement verbunden sind.

Bekannte Niederdruckentladungslampen ersetzen in zunehmendem Maß die Glühlampe im Haus- und Wohnbereich. Bei den bekannten Niederdruckentladungslampen besteht das Entladungsgefäß meist aus einem ein- oder mehrfach gebogenen Rohr, welches in einem Sockel angeordnet ist. Im Sockel ist dabei eine als Schaltungsplatine ausgebildete Montageplatte mit einer darauf verlöteten elektronischen Vorschaltanordnung integriert. Die Herstellungskosten für diese kompakten Niederdruckentladungslampen sind relativ hoch, da viele komplizierte Fertigungsschritte bei der Herstellung notwendig sind. Eine dieser Fertigungsschritte ist die elektrische Verbindung der Stromzuführungen des Entladungsgefäßes mit den entsprechenden Anschlüssen der Vorschaltanordnungen. Zur Herstellung dieser Verbindung werden bisher die entsprechenden Verbindungsdrähte zusammengeführt und zum Beispiel mit einer Metallhülse vercrimpt.

Eine Weiterentwicklung dieser einfachen Verbindung ist in der EP-A-0 452 743 beschrieben. Diese Druckschrift offenbart eine Niederdruckentladungslampe der eingangs beschriebenen Art, die Haltezapfen aufweist, mit deren Hilfe die Enden der Stromzuführungen senkrecht zu den bügelförmigen Anschlussdrähten der Vorschaltanordnung ausgerichtet sind. Beim Zusammenbau von Sockelgehäuse und Montageplatte mit der Sockelkappe werden die jeweiligen zu kontaktierenden Drähte etwa im rechten Winkel hintereinander angeordnet und mit Hilfe des Haltezapfens und der Innenwand des Sockelgehäuses federnd gegeneinandergedrückt, so dass eine elektrische Verbindung zwischen den Elektroden des Entladungsgefäßes der Vorschaltanordnung hergestellt wird.

Aus der EP-A-0179 473 ist ferner ein Adapter für eine einseitig gesockelte Niederdruckentladungslampe bekannt. Der Adapter weist federnde Kontaktfahnen an den Gegenkontakten auf, die beim Einstecken des Lampensockels der Niederdruckentladungslampe in den Adapter die Kontaktstifte der Lampe am Sockel zweiseitig umschließen.

Nachteilig am Stand der Technik, insbesondere dem aus der EP-A-0 452 743 bekannten Stand der Technik, ist jedoch, dass ein derartiges elektrisches Verbindungssystem sehr aufwendig ist. Dadurch erhöhen sich die Herstellungskosten. Zudem ist, um eine sichere Kontaktierung der Elemente zu gewährleisten, die Herstellungsgeschwindigkeit für derartige Niederdruckentladungslampen nicht sehr hoch.

Es ist daher Aufgabe der Erfindung, eine kompakte Niederdruckentladungslampe der eingangs genannten Art bereitzustellen, bei der der für eine elektrische Verbindung der Stromzuführungen des Entladungsgefäßes mit den entsprechenden Anschlüssen der Vorschaltanordnung benötigte Aufbau einfach, schnell und kostengünstig unter Gewährleistung einer optimalen Kontaktsicherheit herzustellen ist.

Zur Lösung dieser Aufgabe dienen die Merkmale des unabhängigen Anspruches 1.

Vorteilhafte Ausgestaltungen sind in den Unteransprüchen beschrieben.

Erfindungsgemäß besteht das Federelement aus einem einstückig mit einer Federlasche ausgebildeten Federkörper, wobei der Federkörper in eine Federaufnahme an der Kappe zur Aufnahme und lösbaren Befestigung des Federelements eingreift.

Hierzu ist am Innenumfang der Kappe eine Federaufnahme ausgebildet, die einen Hohlraum zur Aufnahme von zumindestens einem Teil des Federelementes aufweist und üblicherweise im Querschnitt rechteckig ausgebildet ist. Dadurch können die Federelemente unabhängig von der Endmontage der Lampe montiert werden, was zu einer Vereinfachung des Herstellungsverfahrens beiträgt und somit die Herstellungskosten senkt.

Zudem ergibt sich hieraus vorteilhafterweise eine deutliche Erhöhung der Herstellungsgeschwindigkeit, da beim Zusammenbau des Sockels der Niederdruckentladungslampe Sockelgehäuse und Sockelkappe lediglich aufeinandergedrückt oder geschraubt werden müssen. Durch die Verwendung eines Federelementes, welches einerseits an jeweils einer Stromzuführung und andererseits an dem entsprechenden elektrischen Anschluss der Montageplatte anliegt, ist eine sichere Kontaktierung gewährleistet.

In einer weiteren vorteilhaften Ausgestaltung der erfindungsgemäßen Niederdruckentladungslampe ist im Hohlraum der Federaufnahme eine Schulter zur Auflage eines Endes der Stromzuführung ausgebildet. Auf der der Schulter gegenüberliegenden Seite weist eine den Hohlraum umgebende Seitenwand einen zum freien Ende der Federaufnahme offenen Schlitz zur Aufnahme der Stromzuführung auf. Auch diese Merkmale tragen erfindungsgemäß zur Vereinfachung des Herstellungsprozesses der Lampe bei. So wird vor dem endgültigen Zusammenbau der Sockelkappe mit dem Sockelgehäuse das jeweilige Ende der Stromzuführungen des Entladungsgefäßes über den offenen Schlitz der Seitenwand der Federaufnahme gelegt. Dieser Schlitz ist mit einer Einkerbung im Umfang der Kappe parallel ausgerichtet, so dass die Stromzuführung in einem ersten Schritt in der Einkerbung der Kappe zu liegen kommt. Wird nunmehr das Federelement auf das Ende der Stromführung gesetzt, so drückt diese das Ende der Stromzuführung in den Hohlraum der Federaufnahme, wobei die Stromzuführung auf der im Hohlraum ausgebildeten Schulter und in dem Schlitz der Federaufnahme zu liegen kommt. Da das andere Ende des Federelementes durch die Montageplatte niedergehalten wird, ist eine sichere elektrische Verbindung zwischen dem Federelement und der Stromzuführung einerseits sowie den entsprechenden elektrischen Anschlüssen auf der Montageplatte gewährleistet.

In einer weiteren vorteilhaften Ausgestaltung der erfindungsgemäßen Niederdruckentladungslampe weist das Federelement einen sich nach außen trichterartig erweiternden Schlitz an dem der Federlasche gegenüberliegenden Ende des Federkörpers zur Aufnahme der Stromzuführung auf. Durch diese vorteilhafte Ausgestaltung des Federkörpers ist eine sichere Kontaktierung des Federkörpers mit der Stromzuführung gewährleistet. Der trichterartige Schlitz des Federkörpers wirkt dabei als Klemm- oder Schneidkontakt.

In weiteren vorteilhaften Ausgestaltungen der erfindungsgemäßen Niederdruckentladungslampe weist der Federkörper mindestens einen Sägezahnrand oder ein Seitenelement auf. Durch den Sägezahnrand oder das zusätzliche Seitenelement, welche beide in den Hohlraum der Federaufnahme eingreifen, ist eine sichere Positionierung und Befestigung des Federelementes in der Kappe gewährleistet. Die dem Federkörper gegenüberliegende Federlasche ist vorteilhafterweise zur Erzeugung einer Federwirkung mehrfach gebogen. Die Länge der Federlasche ist dabei derart gewählt, daß eine sichere Kontaktierung mit dem Anschluß der Montageplatte gewährleistet ist.

Das Federelement besteht üblicherweise aus einem Federstahlband oder einer gut leitfähigen Metallegierung. Durch ein zusätzliches Verzinnen des Federelementes wird zusätzlich eine sichere Kontaktierung auf dem Anschluß der Montageplatte erreicht.

In einer weiteren vorteilhaften Ausgestaltung des Erfindungsgegenstandes ist die Stromzuführung und das Federelement oder das Federelement und der Anschluß der Montageplatte einstückig ausgebildet. Da sich hierbei die Anzahl der die elektrische Verbindung ausbildenden Elemente verringert, ist eine weitere Vereinfachung des Herstellungsprozesses möglich.

In einer weiteren vorteilhaften Ausgestaltung der erfindungsgemäßen Niederdruckentladungslampe ist die Montageplatte senkrecht zur Lampenlängsachse im Inneren des Gehäuses befestigt. Die Montageplatte liegt dabei auf am Innenumfang des Gehäuses ausgebildeten Rippen, die parallel zur Lampenlängsachse verlaufen, auf. Vorteilhafterweise ist die Montageplatte als Platine ausgebildet, wobei an der dem Entladungsgefäß zugewandten Seite Leiterbahnen und auf der dem Entladungsgefäß abgewandten Seite Schaltungselemente der Vorschaltanordnung ausgebildet sind. Dabei ist mindestens ein Anschluß zur elektrischen Kontaktierung der Stromzuführung mit der Montageplatte als Lötauge ausgebildet. In einer weiteren vorteilhaften Ausbildung besteht mindestens ein Anschluß zur elektrischen Kontaktierung der Stromzuführung mit der Montageplatte aus einer oder mehreren flachen Lötflächen und/oder -streifen. Durch diesen einfachen und platzsparenden Aufbau des Sockels der Lampe ist gewährleistet, daß dieser insgesamt klein gehalten werden kann und auch kostengünstig herzustellen ist.

Zur lagerichtigen Positionierung der Kappe und des Gehäuses des Sockels sind vorteilhafterweise Positionierungsvorrichtungen ausgebildet.

Weitere Einzelheiten, Merkmale, Ausgestaltungen und Vorteile ergeben sich aus der folgenden Beschreibung mehrerer zeichnerisch dargestellter Ausführungsbeispiele des Erfindungsgegenstandes:

Darin zeigen
- Figur 1: eine schematisch dargestellte, teilweise geschnittene Seitenansicht der erfindungsgemäßen Niederdruckentladungslampe;
- Figur 2: eine schematisch dargestellte Aufsicht auf einen Teil des Randbereiches des Sockels der erfindungsgemäßen Niederdruckentladungslampe;
- Figuren 3a bis 3c: jeweils eine schematisch dargestellte Schnittzeichnung des Randbereiches der Kappe der erfindungsgemäßen Niederdruckentladungslampe;
- Figuren 4a und 4b: schematisch dargestellte perspektivische Ansichten des Federelementes der erfindungsgemäßen Niederdrukkentladungslampe und
- Figuren 5a und 5b: schematisch dargestellte perspektivische Ansichten einer weiteren Ausführungsform des Federelementes der erfindungsgemäßen Niederdruckentladungslampe.

In Figur 1 ist eine teilweise geschnittene Seitenansicht einer erfindungsgemäßen kompakten Niederdruckentladungslampe 10 wiedergegeben. Die Lampe 10 umfaßt dabei ein Entladungsgefäß 14 und einen Sockel 12, wobei der Sockel 12 aus einer Kappe 16 und einem Gehäuse 18 zusammengesetzt ist. Der Sockel 12 ist dabei im wesentlichen zylinderförmig ausgebildet. Die Kappe 16 und das Gehäuse 18 sind lösbar miteinander verbunden, wobei mindestens eine Positioniervorrichtung 62 zur lagerichtigen Verbindung der Kappe 16 und des Gehäuses 18 ausgebildet ist. Die Kappe 16 weist dabei in dem dem Gehäuse 18 zugewandten Ende eine ringförmige Wulst 20 in ihrem Außenumfang auf. Die Wulst 20 greift dabei in eine entsprechende Ringnut 22 im Innenumfang des Gehäuses 18 ein. Durch Aufschnappen des inneren Randes des Gehäuses 18 auf den äußeren Rand der Kappe 16 wird eine sichere Verbindung zwischen den beiden Teilen hergestellt.

Im Inneren des im wesentlichen zylindrisch ausgebildeten Gehäuses 18 ist eine Montageplatte 24 senkrecht zur Lampenlängsachse befestigt. Die Montageplatte 24 ist als Platine ausgebildet, wobei an der dem Entladungsgefäß 14 zugewandten Seite Leiterbahnen und auf der dem Entladungsgefäß 14 abgewandten Seite Schaltungselemente der Vorschaltanordnung (nicht dargestellt) ausgebildet sind. Am Innenumfang des Gehäuses 18 sind zudem Rippen 58 ausgebildet, die parallel zur Lampenlängsachse verlaufen und auf deren Enden die Montageplatte 24 aufliegt.

Das Entladungsgefäß 14 besteht üblicherweise aus zwei oder drei U-förmig gebogenen Rohrstücken, die durch einen Durchlaß miteinander verbunden sind (nicht dargestellt), wobei jeweils die Endschenkel Elektroden tragen. Die freien Enden der Rohrstücke 38 sind durch Quetschungen 36 gasdicht verschlossen und sitzen innerhalb der Kappe 16 des Sockels 12. Im Bereich der Quetschungen 36 treten Stromzuführungen 30 aus dem Entladungsgefäß 14 aus. Die Stromzuführungen 30 sind mit den elektrischen Anschlüssen 26 der Montageplatte 24 über jeweils ein elektrisch leitendes Federelement 28 verbunden. Das Federelement 28 greift dabei in eine am Innenumfang der Kappe 16 ausgebildete Federaufnahme 40 ein und ist in dem gezeigten Ausführungsbeispiel lösbar darin befestigt. Die Federaufnahme 40 besteht aus Seitenwänden 43, die einen Hohlraum 42 umgeben. Der Hohlraum 42 dient zur Aufnahme eines Teils des Federelementes 28 und ist im Querschnitt rechteckig ausgebildet.

Im Hohlraum 42 ist eine Schulter 44 zur Auflage eines Endes 56 der Stromzuführung 30 ausgebildet. Auf der der Schulter 44 gegenüberliegenden Seite des Hohlraumes 42 weist die Seitenwand 43 einen zum freien Ende der Federaufnahme 40 offenen Schlitz 46 zur Aufnahme der Stromzuführung 30 auf. Zudem weist die den Hohlraum 42 umgebende Seitenwand 43 zum freien Ende der Federaufnahme 40 hin Abschrägungen 45 auf. Diese Abschrägungen 45 erleichtern die Einführung des Federelementes 28. Zudem weist die Kappe 16 mindestens eine Einkerbung 60 zur Auflage des Endes 56 der Stromzuführung 30 auf. Die Einkerbung 60 ist dabei zu der Lage des Schlitzes 46 parallel ausgerichtet. Bei der Montage der Lampe 10 bzw. bei dem Zusammenbau des Sockels 12 wird das Ende 56 der Stromzuführung 30 in die Einkerbung 60 der Kappe 16 gelegt und somit lagerichtig ausgerichtet. Beim Einführen des Federelementes 28 in die Federaufnahme 40 wird die Stromzuführung 30 in den Hohlraum 42 gedrückt, bis diese auf der Schulter 44 bzw. dem Ende des Schlitzes 46 aufliegt. Das Federelement 28 weist dabei einen trichterartig erweiterten Schlitz 52 auf, in dem die Stromzuführung 30 geführt wird. Nähere Einzelheiten bezüglich des Aufbaus des Federelementes 28 ergeben sich aus den Figuren 4a und 4b sowie den Figuren 5a und 5b.

Die Montageplatte 24 weist auf der dem Entladungsgefäß 14 zugewandten Seite Anschlüsse 26 zur elektrischen Kontaktierung der Stromzuführungen 30 der Vorschaltanordnung auf. Die Anschlüsse 26 können dabei als Lötauge oder auch als flache in die Montageplatte 24 integrierte bzw. aufliegende Lötflächen und/oder -streifen ausgebildet sein.

Figur 2 zeigt eine Aufsicht auf einen Teilbereich des Randbereiches des Sokkels 12. Man erkennt, daß das freie Ende des Gehäuses 18 mit dem freien Ende der Kappe 16 verbunden ist. Am Innenumfang der Kappe 16 ist die Federaufnahme 40 ausgebildet. Die Seitenwand 43 umgibt den Hohlraum 42 in dem auf der im Außenumfang der Kappe 16 zugewandten Seite die Schulter 44 ausgebildet ist. Die Federaufnahme 40 ist dabei im Querschnitt im wesentlichen rechteckig ausgebildet. Der Hohlraum 42 weist in diesem Ausführungsbeispiel eine in Aufsicht U-förmige Ausgestaltung auf. Weiterhin erkennt man die Abschrägung 45 der Seitenwand 43. Auch die achsengleiche parallele Lage des Schlitzes 46 und der Einkerbung 60 ist gut erkennbar.

In den Figuren 3a - 3c ist der Vorgang der elektrischen Kontaktierung zwischen der Montageplatte 24 und der Stromzuführung 30 dargestellt. So zeigt Figur 3a, daß das Ende 56 der Stromzuführung 30 in der Einkerbung 60 des Randes der Kappe 16 aufliegt. Über die Stromzuführung 30 wird das Federelement 28 geschoben, wobei die Stromzuführung 30 im Schlitz 52 des Federelementes 28 geführt ist. Das Ende des Schlitzes 52 ist mit den Bezugszeichen 54 gekennzeichnet.

Figur 3b zeigt die Kappe 16 mit einem vollständig in die Federaufnahme 40 eingeführten Federelement 28. Man erkennt, daß das freie Ende 56 der Stromzuführung 30 an der Innenseite der Kappe 16 anliegt und auf der Schulter 44 aufliegt. In Richtung des Kolbens 34 liegt die Stromzuführung 30 im Schlitz 46 der Seitenwand 43 an. Somit ist eine exakte Führung der Stromzuführung 30 gewährleistet. Durch eine trichterartige Ausbildung des Schlitzes 52 des Federelementes 28 steht dieses in innigem Kontakt mit der Stromzuführung 30.

Figur 3c zeigt die Kappe 16 mit aufgesetzter Montageplatte 24. Man erkennt, daß der elektrische Anschluß 26 an dem Federende des Federelementes 28 anliegt. Dabei drückt die Montageplatte 24 gegen die Federwirkung des Federelementes 28, wodurch eine sichere Kontaktierung mit dieser gewährleistet ist. Über das lösbar in der Kappe 16 befestigte Federelement 28 ist somit insgesamt eine sichere elektrische Verbindung zwischen der Stromzuführung 30 und den damit verbundenen Elektroden des Entladungsgefäßes 14 und dem elektrischen Anschluß 26 der Montageplatte 24, die die Vorschaltanordnung trägt, gewährleistet.

Die Figuren 4a und 4b zeigen in einer schematischen Darstellung die Ausbildung des Federelementes 28. In Figur 4a ist dabei das Federelement 28 in einer Vorderansicht dargestellt. Man erkennt, daß das Federelement 28 aus einem einstückig mit einer Federlasche 48 ausgebildeten Federkörper 50 besteht. Der Federkörper 50 greift dabei in die Federaufnahme 40 ein (vgl. vorhergehende Figuren). Der Federkörper 50 kann einen Sägezahnrand (nicht dargestellt) aufweisen, der einen sicheren Sitz in dem Hohlraum 42 der Federaufnahme 40 gewährleistet. Im dargestellten Ausführungsbeispiel weist der Federkörper 50 zwei Seitenelemente 51 auf. Die Seitenelemente 51 können passgenau in den Hohlraum 42 der Federaufnahme 40 eingeführt werden. Der Federkörper 50 weist zudem an dem der Federlasche 48 gegenüberliegenden Ende den sich nach außen trichterartig erweiternden Schlitz 52 auf. In dem Schlitz 52 ist die Stromzuführung 30 geführt, wobei die Stromzuführung 30 durch Klemm- oder Schneidwirkung 32 in dem Schlitz 52 gehalten wird. Die Federlasche 48 ist zur Erzeugung einer Federwirkung mehrfach gebogen. Dabei ist die Länge der Federlasche 48 derart gewählt, daß eine sichere Kontaktierung mit dem Anschluß 26 der Montageplatte 24 gewährleistet ist.

Das Federelement 28 besteht aus einem Federstahlband, Kupfer oder einer gut leitfähigen Metallegierung. Zusätzlich ist eine zumindest teilweise Verzinnung des Federelementes möglich.

Figur 4b zeigt das Federelement 28 in einer schematisch dargestellten Seitenansicht. Man erkennt deutlich die Ausbildung des Seitenelementes 51 des Federkörpers 50 sowie die Ausbildung der Federlasche 48.

In den Figuren 5a und 5b ist eine weitere Ausführungsform des Federelementes 28 in einer schematisch dargestellten Vorderansicht bzw. einer Seitenansicht dargestellt. Man erkennt die unterschiedliche Ausbildung der Federlasche 48. Der Federweg ist im Vergleich zu den in den Figuren 4a und 4b gezeigten Ausführungsbeispiel deutlich länger.

In zwei weiteren, nicht dargestellten Ausführungsbeispielen ist vorgesehen, daß entweder die Stromzuführung 30 und das Federelement 28 oder das Federelement 28 und der Anschluß 26 der Montageplatte 24 einstückig ausgebildet sind.

## Patentansprüche

1. Kompakte Niederdruckentladungslampe bestehend aus einem Entladungsgefäß (14) mit Elektroden und Stromzuführungen (30) und einem aus Kappe (16), Gehäuse (18) und Montageplatte (24) mit Vorschaltanordnung zusammengesetzten Sockel (12), wobei die Montageplatte (24) mit der Vorschaltanordnung im Inneren des Sockelgehäuses (18) angebracht ist und Anschlüsse (26) zur elektrischen Verbindung der Stromzuführungen (30) mit der Montageplatte (24) aufweist und die Stromzuführungen (30) mit den elektrischen Anschlüssen (26) der Montageplatte (24) über jeweils ein elektrisch leitendes Federelement (28) verbunden sind, **dadurch gekennzeichnet, dass**
- das Federelement (28) aus einem einstückig mit einer Federlasche (48) ausgebildeten Federkörper (50) besteht und
- der Federkörper (50) in eine Federaufnahme (40) an der Kappe (16) zur Aufnahme und lösbaren Befestigung des Federelements (28) eingreift.

2. Niederdruckentladungslampe nach Anspruch 1, **dadurch gekennzeichnet, dass** die Federaufnahme (40) am Innenumfang der Kappe (16) ausgebildet ist.

3. Niederdruckentladungslampe nach Anspruch 1 oder 2, **dadurch gekennzeichnet, dass** die Federaufnahme (40) einen Hohlraum (42) zur Aufnahme eines Teils des Federelements (28) aufweist und im Querschnitt rechteckig ausgebildet ist.

4. Niederdruckentladungslampe nach Anspruch 3, **dadurch gekennzeichnet, dass** im Hohlraum (42) eine Schulter (44) zur Auflage eines Endes (56) der Stromzuführung (30) ausgebildet ist.

5. Niederdruckentladungslampe nach Anspruch 3 oder 4, **dadurch gekennzeichnet, dass** auf der der Schulter (44) gegenüberliegenden Seite die den Hohlraum (42) umgebende Seitenwand (43) einen zum freien Ende der Federaufnahme (40) offenen Schlitz (46) zur Aufnahme der Stromzuführung (30) aufweist.

6. Niederdruckentladungslampe nach Anspruch 5, **dadurch gekennzeichnet, dass** die den Hohlraum (42) umgebende Seitenwand (43) zum freien Ende der Federaufnahme (40) hin Abschrägungen (45) aufweist.

7. Niederdruckentladungslampe nach einem der vorhergehenden Ansprüche, **dadurch gekennzeichnet, dass** die Kappe (16) mindestens eine Einkerbung (60) zur Auflage des Endes (56) der Stromzuführung (30) aufweist, wobei die Einkerbung (60) zu der Lage des Schlitzes (46) parallel ausgerichtet ist.

8. Niederdruckentladungslampe nach einem der vorhergehenden Ansprüche, **dadurch gekennzeichnet, dass** das Federelement (28) aus einem Federstahlband besteht.

9. Niederdruckentladungslampe nach einem der vorhergehenden Ansprüche, **dadurch gekennzeichnet, dass** das Federelement (28) aus Kupfer oder einer gut leitfähigen Metall-Legierung besteht.

10. Niederdruckentladungslampe nach Anspruch 1, **dadurch gekennzeichnet, dass** der Federkörper (50) mindestens einen Sägezahnrand aufweist.

11. Niederdruckentladungslampe nach Anspruch 1 oder 10, **dadurch gekennzeichnet, dass** der Federkörper (50) mindestens ein Seitenelement (51) aufweist.

12. Niederdruckentladungslampe nach einem Ansprüche 1, 10 oder 11, **dadurch gekennzeichnet, dass** der Federkörper (50) an dem der Federlasche (48) gegenüberliegenden Ende einen sich nach außen trichterartig erweiternden Schlitz (52) aufweist.

13. Niederdruckentladungslampe nach Anspruch 12, **dadurch gekennzeichnet, dass** die Stromzuführung (30) in dem Schlitz (52) des Federelementes (28) bzw. des Federkörpers (50) geführt ist.

14. Niederdruckentladungslampe nach einem der Ansprüche 1, 10 bis 13, **dadurch gekennzeichnet, dass** die Federlasche (48) zur Erzeugung einer Federwirkung mehrfach gebogen ist.

15. Niederdruckentladungslampe nach einem der Ansprüche 1, 10 bis 14, **dadurch gekennzeichnet, dass** die Länge der Federlasche (48) derart gewählt ist, dass eine sichere Kontaktierung mit dem Anschluss (26) der Montageplatte (24) gewährleistet ist.

16. Niederdruckentladungslampe nach einem der vorhergehenden Ansprüche, **dadurch gekennzeichnet, dass** der Sockel (12) im wesentlichen zylinderförmig ausgebildet ist.

17. Niederdruckentladungslampe nach einem der vorhergehenden Ansprüche, **dadurch gekennzeichnet, dass** die Kappe (16) und das Gehäuse (18) lösbar miteinander verbunden sind, wobei mindestens eine Positioniervorrichtung (62) zur lagerichtigen Verbindung von Kappe (16) und Gehäuse (18) ausgebildet ist.

18. Niederdruckentladungslampe nach einem der vorhergehenden Ansprüche, **dadurch gekennzeichnet, dass** die Montageplatte (24) senkrecht zur Lampenlängsachse im Inneren des Gehäuses (18) befestigt ist.

19. Niederdruckentladungslampe nach einem der vorhergehenden Ansprüche, **dadurch gekennzeichnet, dass** am Innenumfang des Gehäuses (18) Rippen (58) ausgebildet sind, die parallel zur Lampenlängsachse verlaufen und auf deren Enden die Montageplatte (24) aufliegt.

20. Niederdruckentladungslampe nach einem der vorhergehenden Ansprüche, **dadurch gekennzeichnet, dass** die Montageplatte (24) als Platine ausgebildet ist, wobei an der dem Entladungsgefäß (14) zugewandten Seite Leiterbahnen und auf der dem Entladungsgefäß (14) abgewandten Seite Schaltungselemente der Vorschaltanordnung ausgebildet sind.

21. Niederdruckentladungslampe nach einem der vorhergehenden Ansprüche, **dadurch gekennzeichnet, dass** mindestens ein Anschluss (26) zur elektrischen Kontaktierung der Stromzuführungen (30) mit der Montageplatte (24) als Lötauge ausgebildet ist.

22. Niederdruckentladungslampe nach einem der vorhergehenden Ansprüche, **dadurch gekennzeichnet, dass** mindestens ein Anschluss (26) zur elektrischen Kontaktierung der Stromzuführungen (30) mit der Montageplatte (24) aus einer oder mehreren flachen Lötflächen und/oder -streifen besteht.

23. Niederdruckentladungslampe nach einem der vorhergehenden Ansprüche, **dadurch gekennzeichnet, dass** die Stromzuführung (30) und das Federelement (28) einstückig ausgebildet sind.

24. Niederdruckentladungslampe nach einem der Ansprüche 1 bis 23 **dadurch gekennzeichnet, dass** das Federelement (28) und der Anschluss (26) der Montageplatte (24) einstückig ausgebildet sind.

## Claims

1. Compact low-pressure discharge lamp comprising a discharge vessel (14) having electrodes and supply leads (30) and having a lamp cap (12) assembled from a cap (16), housing (18) and mounting plate (24) with a ballast arrangement, the mounting plate (24) with the ballast arrangement being fitted in the interior of the lamp cap housing (18) and having terminals (26) for the electric connection of the supply leads (30) to the mounting plate (24), and the supply leads (30) being connected to the electric terminals (26) of the mounting plate (24) via an electrically conducting spring element (28) in each case, **characterized in that**
- the spring element (28) comprises a spring body (50) constructed in one piece with a spring lug (48), and
- the spring body (50) engages in a spring receptacle (40) on the cap (16) for receiving and detachably fastening the spring element (28).

2. Low-pressure discharge lamp according to Claim 1, **characterized in that** the spring receptacle (40) is constructed on the inner circumference of the cap (16).

3. Low-pressure discharge lamp according to Claim 1 or 2, **characterized in that** the spring receptacle (40) has a cavity (42) for receiving a part of the spring element (28), and is of rectangular construction in cross-section.

4. Low-pressure discharge lamp according to Claim 3, **characterized in that** a shoulder (44) for supporting an end (56) of the supply lead (30) is constructed in the cavity (42).

5. Low-pressure discharge lamp according to Claim 3 or 4, **characterized in that** on the side opposite the shoulder (44), the side wall (43) surrounding the cavity (42) has a slot (46), open towards the free end of the spring receptacle (40), for the purpose of receiving the supply lead (30).

6. Low-pressure discharge lamp according to Claim 5, **characterized in that** the side wall (43) surrounding the cavity (42) has bevels (45) towards the free end of the spring receptacle (40).

7. Low-pressure discharge lamp according to one of the preceding claims, **characterized in that** the cap (16) has at least one notch (60) for supporting the end (56) of the supply lead (30), the notch (60) being aligned parallel to the position of the slot (46).

8. Low-pressure discharge lamp according to one of the preceding claims, **characterized in that** the spring element (28) comprises a spring steel tape.

9. Low-pressure discharge lamp according to one of the preceding claims, **characterized in that** the spring element (28) consists of copper or a metal alloy which is a good conductor.

10. Low-pressure discharge lamp according to Claim 1, **characterized in that** the spring body (50) has at least one saw-toothed edge.

11. Low-pressure discharge lamp according to Claim 1 or 10, **characterized in that** the spring body (50) has at least one lateral element (51).

12. Low-pressure discharge lamp according to one of Claims 1, 10 or 11, **characterized in that** on the end opposite the spring lug (48), the spring body (50) has a slot (52) widening outwards like a funnel.

13. Low-pressure discharge lamp according to Claim 12, **characterized in that** the supply lead (30) is guided in the slot (52) of the spring element (28) or of the spring body (50).

14. Low-pressure discharge lamp according to one of Claims 1, 10 to 13, **characterized in that** the spring lug (48) is multiply bent to produce a spring action.

15. Low-pressure discharge lamp according to one of Claims 1, 10 to 14, **characterized in that** the length of the spring lug (48) is selected so as to ensure reliable contact with the terminal (26) of the mounting plate (24).

16. Low-pressure discharge lamp according to one of the preceding claims, **characterized in that** the lamp cap (12) is essentially of cylindrical construction.

17. Low-pressure discharge lamp according to one of the preceding claims, **characterized in that** the cap (16) and the housing (18) are detachably connected to one another, at least one positioning device (62) being constructed for connecting the cap (16) and housing (18) in the correct position.

18. Low-pressure discharge lamp according to one of the preceding claims, **characterized in that** the mounting plate (24) is fastened perpendicular to the longitudinal lamp axis in the interior of the housing (18).

19. Low-pressure discharge lamp according to one of the preceding claims, **characterized in that** constructed on the inner circumference of the housing (18) are ribs (58) which run parallel to the longitudinal lamp axis and on whose ends the mounting plate (24) rests.

20. Low-pressure discharge lamp according to one of the preceding claims, **characterized in that** the mounting plate (24) is constructed as a printed circuit board, conductor tracks being constructed on the side facing the discharge vessel (14), and circuit elements of the ballast arrangement being constructed on the side averted from the discharge vessel (14).

21. Low-pressure discharge lamp according to one of the preceding claims, **characterized in that** at least one terminal (26) is constructed as a soldering eyelet for the purpose of making electric contact between the supply leads (30) and the mounting plate (24).

22. Low-pressure discharge lamp according to one of the preceding claims, **characterized in that** at least one terminal (26) comprises one or more flat soldering surfaces and/or solder tag strips for the purpose of making electric contact between the supply leads (30) and the mounting plate (24).

23. Low-pressure discharge lamp according to one of the preceding claims, **characterized in that** the supply lead (30) and the spring element (28) are constructed in one piece.

24. Low-pressure discharge lamp according to one of Claims 1 to 23, **characterized in that** the spring element (28) and the terminal (26) of the mounting plate (24) are constructed in one piece.

## Revendications

1. Lampe compacte à décharge basse pression, constituée d'une enceinte (14) de décharge ayant des électrodes et des entrées (30) de courant et d'une embase (12) composée d'une calotte (16), d'un corps (18) et d'une plaque (24) de montage à ballast, la plaque (24) de montage ayant le ballast étant disposée à l'intérieur du corps (18) de l'embase et ayant des bornes (26) de liaison électriques des entrées (30) de courant à la plaque (24) de montage et les entrées (30) de courant étant reliées aux bornes (26) électriques de la plaque (24) de montage par respectivement un élément (28) de ressort conducteur de l'électricité, **caractérisée en ce que**
- l'élément (28) de ressort est en une pièce (50) de ressort constituée d'un seul tenant avec une languette (48) de ressort et
- la pièce (50) de ressort pénètre dans un logement (40) ménagé sur la calotte (16) et destiné à recevoir et à fixer de manière amovible l'élément (28) de ressort.

2. Lampe à décharge basse pression suivant la revendication 1, **caractérisée en ce que** le logement (40) est constitué sur le pourtour intérieur de la calotte (16).

3. Lampe à décharge basse pression suivant la revendication 1 ou 2, **caractérisée en ce que** le logement (40) de ressort comprend une cavité (42) de réception d'une partie de l'élément (28) de ressort et a une section transversale rectangulaire.

4. Lampe à décharge basse pression suivant la revendication 3, **caractérisée en ce qu'**il est constitué dans la cavité (42) un épaulement (44) d'appui d'une extrémité (56) de l'entrée (30) de courant.

5. Lampe à décharge basse pression suivant la revendication 3 ou 4, **caractérisée en ce que** du côté opposé à l'épaulement (44), la paroi (43) latérale entourant la cavité (42) a une fente (46) qui est ouverte vers l'extrémité libre du logement (40) de ressort et qui est destinée à recevoir l'entrée (30) de courant.

6. Lampe à décharge basse pression suivant la revendication 5, **caractérisée en ce que** la paroi (43) latérale entourant la cavité (42) comporte des biseaux (45) allant vers l'extrémité libre du logement (40) de ressort.

7. Lampe à décharge basse pression suivant l'une des revendications précédentes, **caractérisée en ce que** la calotte (16) a au moins une encoche (60) d'appui de l'extrémité (56) de l'entrée (30) de courant, l'encoche (60) étant dirigée parallèlement à la position de la fente (46).

8. Lampe à décharge basse pression suivant l'une des revendications précédentes, **caractérisée en ce que** l'élément (28) de ressort est en un ruban d'acier pour ressort.

9. Lampe à décharge basse pression suivant l'une des revendications précédentes, **caractérisée en ce que** l'élément (28) de ressort est en cuivre ou en alliage métallique bon conducteur.

10. Lampe à décharge basse pression suivant la revendication 1, **caractérisée en que** la pièce (50) de ressort a au moins un bord en dents de scie.

11. Lampe à décharge basse pression suivant la revendication 1 ou 10, **caractérisée en ce que** la pièce (50) de ressort a au moins un élément (51) latéral.

12. Lampe à décharge basse pression suivant l'une des revendications 1, 10 ou 11, **caractérisée en ce que** la pièce (50) de ressort a, du côté opposé à la languette (48) élastique, une fente (52) s'évasant vers l'extérieur en forme d'entonnoir.

13. Lampe à décharge basse pression suivant la revendication 12, **caractérisée en ce que** l'entrée (30) de courant passe dans la fente (52) de l'élément (28) de ressort ou de la pièce (50) de ressort.

14. Lampe à décharge basse pression suivant l'une des revendications 1 ou 10 à 13, **caractérisée en ce que** la languette (48) de ressort est coudée plusieurs fois pour produire un effet de ressort.

15. Lampe à décharge basse pression suivant l'une des revendications 1 ou 10 à 14, **caractérisé en ce que** la longueur de la languette (48) élastique est choisie de façon à assurer un contact sûr avec la borne (26) de la plaque (24) de montage.

16. Lampe à décharge basse pression suivant l'une des revendications précédentes **caractérisée en ce que** l'embase (12) est sensiblement de forme cylindrique.

17. Lampe à décharge basse pression suivant l'une des revendications précédentes, **caractérisée en ce que** la calotte (16) et le corps (18) sont assemblés entre eux de manière amovible, au moins un dispositif (62) de mise en position, pour l'assemblage correct en position de la calotte (16) et du corps (18), étant constitué.

18. Lampe à décharge basse pression suivant l'une des revendications précédentes, **caractérisée en ce que** la plaque (24) de montage est fixée à l'intérieur du corps (18) perpendiculairement à l'axe longitudinal de la lampe.

19. Lampe à décharge basse pression suivant l'une des revendications précédentes, **caractérisée en ce que** sur le pourtour intérieur du corps (18) sont constituées des nervures (58) qui s'étendent parallèlement à l'axe longitudinal de la lampe et sur les extrémités desquelles repose la plaque (24) de montage.

20. Lampe à décharge basse pression suivant l'une des revendications précédentes, **caractérisée en ce que** la plaque (24) de montage est constituée sous la forme d'une platine, des pistes conductrices étant constituées du côté tourné vers l'enceinte (14) de décharge et des éléments de circuit du ballast étant constitués du côté éloigné de l'enceinte (14) de décharge.

21. Lampe à décharge basse pression suivant l'une des revendications précédentes, **caractérisée en ce qu'**au moins une borne (26), assurant le contact électrique des entrées (30) de courant avec la plaque (24) de montage, est constituée sous la forme d'une pastille de soudure.

22. Lampe à décharge basse pression suivant l'une des revendications précédentes, **caractérisée en ce qu'**au moins une borne (26) assurant le contact électrique des entrées (30) de courant avec la plaque (24) de montage est constituée d'une ou de plusieurs surfaces de soudure et/ou bandes de soudures plates.

23. Lampe à décharge basse pression suivant l'une des revendications précédentes, **caractérisée en ce que** l'entrée (30) de courant et l'élément (28) de ressort sont d'un seul tenant.

24. Lampe à décharge basse pression suivant l'une des revendications 1 à 13, **caractérisée en que** l'élément (28) de ressort et la borne (26) de la plaque (24) de montage sont d'un seul tenant.
